# EUROPÄISCHE PATENTSCHRIFT

(11) **EP 3 543 026 B1**
(45) Veröffentlichungstag und Bekanntmachung des Hinweises auf die Patenterteilung: **05.05.2021**
(21) Anmeldenummer: 19156863.3
(22) Anmeldetag: 13.02.2019
(51) Int. Cl.: B41J 29/04, B41J 29/02, B41F 13/00

(54) **SYSTEM AUS EINER BEDRUCKSTOFF VERARBEITENDEN MASCHINE UND EINER HILFSVORRICHTUNG FÜR DIE INSTALLATION DER MASCHINE AUF EINEM BODEN**
SYSTEM MADE OF A PRINT SUBSTRATE PROCESSING MACHINE AND A AUXILIARY DEVICE FOR THE INSTALLATION OF THE MACHINE ON A FLOOR
SYSTÈME COMPRENANT UNE MACHINE TRAITANT UNE MATIÈRE D'IMPRESSION ET DISPOSITIF AUXILIAIRE POUR L'INSTALLATION DE LA MACHINE SUR UN SOL

(30) Priorität: 19.03.2018 DE 102018204128
(43) Veröffentlichungstag der Anmeldung: 25.09.2019
(73) Patentinhaber: Heidelberger Druckmaschinen AG, 69115 Heidelberg (DE)
(72) Erfinder: Greive, Martin, 69198 Schriesheim (DE)

(56) Entgegenhaltungen:
- US-A- 5 808 283
- US-A1- 2003 231 948
- US-A1- 2008 131 186

## Beschreibung

Die Erfindung betrifft ein System aus einer Bedruckstoff verarbeitenden Maschine und einer Hilfsvorrichtung nach Anspruch 1.

### Technisches Gebiet der Erfindung

Die Erfindung liegt auf dem technischen Gebiet der grafischen Industrie und dort insbesondere im Bereich der Installation von Maschinen, d.h. insbesondere dem Aufstellen der Maschinenteile auf einem Boden und dem Verlegen von Leitungen, z.B. Tintenleitungen, der Maschine.

Wenn eine neue Maschine der grafischen Industrie mit allen ihren Teilen beim Kunden, d.h. auf dem Boden seiner Produktionsstätte, installiert wird, so sind diese Teile, z.B. ein Druckwerk und ein Maschinenschrank, exakt im erforderlichen Abstand zueinander zu positionieren und zueinander auszurichten. Zudem sind Verbindungen zwischen den Maschinenteilen, z.B. Kabel, Schläuche und Rohre, zu verlegen. Dabei muss darauf geachtet werden, dass diese nicht beschädigt werden. Dies alles soll in möglichst kurzer Zeit erfolgen, um Kosten einzusparen und schnell in Produktion gehen zu können.

Es ist bekannt, zunächst eine Installationshilfe aus Papier auf dem Boden auszulegen und die Maschine, ihre Teile und Verbindungen daran auszurichten. Die papierne Installationshilfe wird nach der Installation wieder entfernt, da sie sonst am Boden verrotten würde. Es kann das Problem auftreten, dass die papierne Installationshilfe verrutscht oder beschädigt wird. Dies kostet wertvolle Zeit.

US2003231948 offenbart ein System aus einer Bedruckstoff verarbeitenden Maschine und einer Hilfsvorrichtung für die Installation der Maschine auf einem Boden gemäß dem Oberbegriff des Anspruchs 1.

### Aufgabe

Es ist daher eine Aufgabe der Erfindung, eine Verbesserung gegenüber dem Stand der Technik zu schaffen, welche es insbesondere ermöglicht, die Installation einer

Bedruckstoff verarbeitenden Maschine auf einem Boden in möglichst kurzer Zeit, präzise und problemlos durchzuführen.

### Erfindungsgemäße Lösung

Diese Aufgabe wird erfindungsgemäß durch ein System aus einer Bedruckstoff verarbeitenden Maschine und einer Hilfsvorrichtung für die Installation der Maschine auf einem Boden nach Anspruch 1 gelöst. Vorteilhafte und daher bevorzugte Weiterbildungen der Erfindung ergeben sich aus den Unteransprüchen sowie aus der Beschreibung und den Zeichnungen.

Die Erfindung betrifft eine Hilfsvorrichtung für die Installation einer Bedruckstoff verarbeitenden Maschine, insbesondere einer Tintendruckmaschine, auf einem Boden, umfassend ein mehrteiliges Bodenblech mit Aussparungen oder Vertiefungen für Stellfüße der Maschine und mit Führungen für Leitungen der Maschine.

Die Erfindung ermöglicht in vorteilhafter Weise, die Installation der Bedruckstoff verarbeitenden Maschine auf dem Boden in möglichst kurzer Zeit, präzise und problemlos durchzuführen und dabei insbesondere Leitungen definierter Länge zu verlegen. Hierzu wird die Maschine an der Hilfsvorrichtung ausgerichtet. Zuvor wird die Hilfsvorrichtung im Raum ausgerichtet und am Boden fixiert.

Es ist ein Vorteil der Erfindung, dass bis zu einige Stunden Zeit bei der Installation eingespart werden können, dass die Maschine samt deren Teilen sehr exakt positioniert und ausgerichtet werden kann und dass daher bis zu mehreren Metern Leitungen eingespart werden können. Auch das Beschädigen der bereits verlegten Leitungen durch Stellfüße der Maschine kann verhindert werden.

Die Fertigung der Hilfsvorrichtung aus Blech hat den Vorteil, dass dieses bei der Installation der Maschine kaum beschädigt werden kann. Zudem kann es auch beim späteren Betrieb der Maschine am Boden unter der Maschine liegen bleiben. Hierzu sind die Bleche bevorzugt korrosionsgeschützt. Die Mehrteiligkeit des Bodenblechs erlaubt insbesondere bei großen Maschinen in vorteilhafter Weise, ein leichtes Tragen und Verlegen durch das Installationspersonal.

Die im Blech vorgesehenen Aussparungen oder Vertiefungen für Stellfüße der Maschine führen zu dem Vorteil, dass die Stellfüße sehr exakt positioniert werden können und somit auch die Maschine selbst. Die Stellfüße können zum Ausrichten z.B. an das Blech an Rand der Aussparungen oder Vertiefungen anstoßen. Die Aussparungen oder Vertiefungen verhindern zudem effektiv, dass Leitungen an Stellen verlegt werden, an die Stellfüße positioniert werden. Das Umverlegen oder Beschädigen von Leitungen kann hierdurch vermieden werden.

Die vorgesehenen Führungen für Leitungen der Maschine können mit dem Blech verbunden sein, z.B. angeschweißt, angeschraubt oder angenietet. Das Verlegen der Leitungen (unter der Maschine) ist nun nicht mehr dem Zufall unterworfen, sondern in vorteilhafter Weise bezüglich Verlauf und Länge der Leitungen definierbar.

### Weiterbildungen der Erfindung

Eine bevorzugte Weiterbildung der Erfindung kann sich dadurch auszeichnen, dass das mehrteilige Bodenblech wenigstens ein erstes Blech und ein zweites Blech umfasst, welche lösbar miteinander verbunden, insbesondere verschraubt sind. Es können auch weitere Bleche vorgesehen sein. Die Bleche können jeweils einen (nach oben) abgekanteten Rand aufweisen. Das Verbinden erfolgt bevorzugt an einem solchen Rand. Die Bleche können im Wesentlichen rechteckig oder L-förmig sein. Die Blechdicke liegt bevorzugt im Bereich von 1 bis 2 mm. Alternativ, jedoch weniger bevorzugt, sind anstelle von Blechen auch Kunststoffplatten einsetzbar.

Eine bevorzugte Weiterbildung der Erfindung kann sich dadurch auszeichnen, dass das mehrteilige Bodenblech eine mehrteilige, flüssigkeitsdichte Wanne bildet und wenigstens ein erstes Blech und ein zweites Blech umfasst, welche jeweils als flüssigkeitsdichte Teilwanne ausgebildet und flüssigkeitsdicht miteinander verbunden sind. Es können auch weitere Bleche bzw. Teilwannen vorgesehen sein. Die Randhöhe der Wanne liegt bevorzugt im Bereich von 15 bis 25 mm. Die Teilwannen können bevorzugt durch im Wesentlichen flüssigkeitsdichte 180° Abkantung oder durch abgedeckte und daher flüssigkeitsdichte Verschraubungen miteinander verbunden sein.

Eine bevorzugte Weiterbildung der Erfindung kann sich dadurch auszeichnen, dass als Aussparung wenigstens ein Loch, insbesondere ein kreisförmiges Loch, im Bodenblech vorhanden ist. Die Löcher können passgenau für Stellfüße gefertigt sein.

Eine bevorzugte Weiterbildung der Erfindung kann sich dadurch auszeichnen, dass wenigstens eine seitliche Aussparung am Rand des Bodenblechs vorhanden ist. Die seitlichen Aussparungen können passgenau für Stellfüße gefertigt sein.

Eine bevorzugte Weiterbildung der Erfindung kann sich dadurch auszeichnen, dass als Vertiefung wenigstens eine tellerförmige Senke, d.h. kreisförmige und mit schrägen Rand versehene Senke, im Bodenblech vorhanden ist. Die Vertiefungen können passgenau für Stellfüße gefertigt sein.

Eine bevorzugte Weiterbildung der Erfindung kann sich dadurch auszeichnen, dass sich wenigstens eine Führung in der Horizontalen erstreckt und dadurch für das Verlegen und Führen einer Leitung in der Horizontalen unterstützend ausgebildet ist.

Eine bevorzugte Weiterbildung der Erfindung kann sich dadurch auszeichnen, dass sich wenigstens eine Führung als Überführung (oder: Brücke) in einer Horizontalebene oberhalb des Bodenblechs erstreckt und dadurch für das Verlegen und Führen einer Leitung über ein Hindernis, insbesondere eine weitere Leitung, unterstützend ausgebildet ist.

Eine bevorzugte Weiterbildung der Erfindung kann sich dadurch auszeichnen, dass die Überführung an einer auf dem Bodenblech befestigten und sich vertikal erstreckenden Stütze angeordnet ist. Die Stütze kann aus Blech gefertigt und mit dem Bodenblech verbunden, insbesondere angeschweißt, angeschraubt oder angenietet sein.

Eine bevorzugte Weiterbildung der Erfindung kann sich dadurch auszeichnen, dass sich wenigstens eine Führung in der Vertikalen erstreckt und dadurch für das Verlegen einer Leitung in der Vertikalen unterstützend ausgebildet ist. Die vertikale Führung kann ebenfalls an einer Stütze befestigt sein.

Eine bevorzugte Weiterbildung der Erfindung kann sich dadurch auszeichnen, dass die Führungen aus Blech geformt sind. Die Führungen können (im Schnitt) U-förmig ausgebildet sein. Die Länge, Höhe und Breite der Führungen kann an die darin zu verlegenden Leitungen angepasst sein.

Eine bevorzugte Weiterbildung der Erfindung kann sich dadurch auszeichnen, dass die Führungen als Führungen für Energieleitungen, insbesondere Stromleitungen, Informationsleitungen, insbesondere Daten- und/oder Steuerleitungen, Flüssigkeitsleitungen, insbesondere Wasserleitungen und/oder Tintenleitungen, und/oder Gasleitungen, insbesondere Druckluftleitungen, ausgebildet sind, wobei die Flüssigkeitsleitungen als Schläuche und/oder Rohre ausgebildet sind und/oder die Gasleitungen als Schläuche und/oder Rohre ausgebildet sind.

Eine bevorzugte Weiterbildung der Erfindung kann sich dadurch auszeichnen, dass die Maschine mehrteilig ist und wenigstens ein Druckwerk, insbesondere ein Tintendruckwerk, eine Galerie für einen Bediener und einen Maschinenschrank umfasst. Die Galerie kann Trittbleche oberhalb der Ebene des Bodens und Stufen umfassen. Der Maschinenschrank kann Energieversorgungsmodule, Elektronikmodule, Rechnermodule, Pneumatikmodule, Temperiermodule und/oder Tintenversorgungsmodule aufnehmen. Es können auch mehrere Maschinenschränke vorhanden sein, insbesondere in Reihe angeordnet. Die Galerie kann zwischen dem Schrank oder den Schränken und dem Druckwerk oder den Druckwerken angeordnet sein.

### Ausführungsbeispiele zur Erfindung

Die Erfindung und deren bevorzugte Weiterbildungen werden nachfolgend unter Bezug auf die Zeichnungen anhand eines bevorzugten Ausführungsbeispiels näher beschrieben. Einander entsprechende Merkmale sind in den Figuren mit denselben Bezugszeichen versehen.

Die Zeichnungen zeigen:
- Figur 1: Ein erfindungsgemäßes System;
- Figur 2: eine erfindungsgemäße Hilfsvorrichtung; und
- Figur 3: eine erfindungsgemäße Hilfsvorrichtung.

Figur 1 zeigt ein eine seitliche Schnittansicht eines bevorzugten Ausführungsbeispiels eines erfindungsgemäßen Systems 3. Dieses System ist nach einem bevorzugten Ausführungsbeispiels eines Verfahrens installiert und wird nach diesem Verfahren betrieben.

Figur 1 zeigt eine Maschine 1, insbesondere eine Bogen oder Bahnen verarbeitende Tintendruckmaschine für die industrielle Produktion. Die Maschine umfasst ein Druckwerk 1a, insbesondere ein Tintendruckwerk 1a, eine Galerie 1b und einen Maschinenschrank 1c. Es ist erkennbar, dass die Galerie zwischen dem Druckwerk und dem Maschinenschrank angeordnet ist. Es ist auch erkennbar, dass die Galerie gegenüber der Ebene des Bodens erhöht ist. H bezeichnet die Horizontale und V die Vertikale. Auf der Galerie kann ein Maschinenbediener zwischen Druckwerk und Maschinenschrank stehen oder auch laufen.

Figur 1 zeigt eine Hilfsvorrichtung 2, welche unter der Maschine 1, in diesem Fall insbesondere unter der Galerie 1b, angeordnet ist. Die Hilfsvorrichtung könnte alternativ auch unter dem Druckwerk 1a und/oder dem Maschinenschrank 1c angeordnet sein. Die Hilfsvorrichtung könnte alternativ auch unter mehreren der Teile 1a bis 1c der Maschine 1 angeordnet sein.

Figur 1 lässt erkennen, dass die Maschine 1 und die Hilfsvorrichtung 2 ein System 3 bilden. Dieses System ist auf dem Boden 4, zum Beispiel ein Hallenboden eines Drucksaales, angeordnet. Die Teile 1a bis 1c der Maschine 1 weisen jeweils Stellfüße 10 auf.

Figur 2 zeigt ein bevorzugtes Ausführungsbeispiel einer erfindungsgemäßen Hilfsvorrichtung 2. In Figur 2 ist ein mehrteiliges Bodenblech 5 erkennbar. Dieses umfasst ein erstes Blech 5a, ein zweites Blech 5b und weitere Bleche 5c. Die Bleche sind nebeneinander auf dem Boden 4 angeordnet und bevorzugt mit dem Boden verschraubt. Zudem sind die Bleche bevorzugt miteinander mittels Schrauben 18 verbunden. Das mehrteilige Bodenblech weist einen Rand 6 auf. In der Ausführungsform nach Figur 2 ist dieser Rand ohne Abkantung ausgeführt.

Die einzelnen Bleche 5a bis 5c weisen Löcher 8 auf. Die Löcher können ausgestanzt sein. In diesen Löchern können Stellfüße 10 der Maschine 1 angeordnet sein, insbesondere Stellfüße 10b der Galerie. Die Größe und Form der Löcher kann an die Größe und Form der Stellfüße angepasst sein. Ein Verrutschen kann hierdurch verhindert werden.

Figur 2 lässt auch erkennen, dass am Rand 8 des mehrteiligen Bodenblechs 5 ebenfalls Aussparungen 8 vorgesehen sind. In diesen Aussparungen können ebenfalls Stellfüße 10 der Maschine, insbesondere Stellfüße 10a des Druckwerks und Stellfüße 10c des Maschinenschranks angeordnet werden. Die Größe und Form der Aussparungen kann an die Größe und Form der Stellfüße angepasst sein. Ein Verrutschen kann hierdurch verhindert werden.

Weiterhin ist in Figur 2 erkennbar, dass auf dem mehrteiligen Bodenblech 5 horizontale Führungen 11 für Leitungen 13 vorgesehen sind. Diese Führungen sind aus Blech gefertigt bzw. gebogen und auf dem mehrteiligen Bodenblech befestigt. Mit Blick auf Figur 1 ist erkennbar, dass die Leitungen 13 Energieleitungen 13a, Informationsleitungen 13b, Flüssigkeitsleitungen 13c und/oder Gasleitungen 13d sein können. Diese in Figur 1 gezeigten Leitungen sind in den (in Figur 2 oder 3 besser erkennbaren) horizontalen Führungen 11 verlegt.

Weiterhin ist in Figur 2 eine Überführung oder Brücke 14 für Leitungen 13 dargestellt. Die Überführung ist an einer Stütze 15 angeordnet, welche wiederum auf dem mehrteiligen Bodenblech 5 angeordnet ist. Mit Blick auf Figur 1 ist erkennbar, dass es hierdurch erlaubt wird, Leitungen 13 in einer Horizontalebene 16 über ein Hindernis 17, zum Beispiel eine andere Leitung, zu führen. Durch eine solche Stütze wird es möglich, zwei Leitungen an einem definierten Ort sich problemlos kreuzen zu lassen. Die Stütze 15 dient zudem als eine vertikale Führung 12 für Leitungen 13, indem sie diese Leitungen aus der Ebene des Bodens 4 in die Horizontalebene führt.

Figur 3 zeigt ein weiteres bevorzugtes Ausführungsbeispiel einer erfindungsgemäßen Hilfsvorrichtung 2. In Figur 3 ist das mehrteilige Bodenblech 5 aus mehreren Blechen 5a bis 5c zusammengesetzt. Diese Bleche bilden dabei jeweils Teilwannen: eine erste Teilwanne 7a, eine zweite Teilwanne 7b und weitere Teilwannen 7c. Jede Teilwanne bildet bevorzugt selbst eine Wanne. Diese Teilwannen bilden wiederum gemeinsam eine mehrteilige Wanne 7. In den Blechen 5a bis 5c der mehrteiligen Wanne 7 sind erkennbar Vertiefungen 9 ausgebildet. In diesen Vertiefungen sind wiederum bevorzugt Stellfüße 10 der Maschine 1, insbesondere Stellfüße 10b der Galerie 5b angeordnet. Stellfüße 10a des

Druckwerks 1a und Stellfüße 10c des Maschinenschranks 1c sind bevorzugt am Rand der jeweiligen Bleche in Aussparungen 8 angeordnet.

In Figur 3 ist zudem erkennbar, dass die Teilwannen 7a bis 7c abgekantete Ränder 6 aufweisen. Durch diese Abkantungen und das Vorsehen von Vertiefungen statt Löchern wird eine Wannenfunktion der jeweiligen Bleche 5a bis 5c gewährleistet. Auch die Ausführungsform in Figur 3 ist (vergleichbar zu derjenigen in Figur 2) mit Führungen 11 und Stützen 15 versehen.

### Bezugszeichenliste

- 1: Maschine
- 1a: Druckwerk
- 1b: Galerie
- 1c: Maschinenschrank
- 2: Hilfsvorrichtung
- 3: System
- 4: Boden
- 5: mehrteiliges Bodenblech
- 5a: erstes Blech
- 5b: zweites Blech
- 5c: weitere Bleche
- 6: Rand
- 7: mehrteilige Wanne
- 7a: erste Teilwanne
- 7b: zweite Teilwanne
- 7c: weitere Teilwannen
- 8: Aussparung/Loch
- 9: Vertiefung/Senke
- 10: Stellfüße der Maschine
- 10a: Stellfüße des Druckwerks
- 10b: Stellfüße der Galerie
- 10c: Stellfüße des Maschinenschranks
- 11: horizontale Führung für Leitungen
- 12: vertikale Führung für Leitungen
- 13: Leitungen
- 13a: Energieleitungen
- 13b: Informationsleitungen
- 13c: Flüssigkeitsleitungen
- 13d: Gasleitungen
- 14: Überführung
- 15: Stütze
- 16: Horizontalebene
- 17: Hindernis
- 18: Schrauben
- H: Horizontale
- V: Vertikale

## Patentansprüche

1. System aus einer Bedruckstoff verarbeitenden Maschine und einer Hilfsvorrichtung für die Installation der Maschine (1, 1a-c) auf einem Boden (4), wobei die Hilfsvorrichtung (2) ein mehrteiliges Bodenblech (5) mit Aussparungen (8) oder Vertiefungen (9) für Stellfüße (10, 10a-c) der Maschine (1) umfasst, wobei die Hilfsvorrichtung unter der Maschine und auf dem Boden (4) angeordnet ist, und wobei die Stellfüße (10, 10a-c) der Maschine in den Aussparungen (8) oder den Vertiefungen (9) der Hilfsvorrichtung angeordnet sind,
**dadurch gekennzeichnet,**
**dass** das Bodenblech (5) Führungen (11, 12, 14) für Leitungen (13, 13a-d) der Maschine umfasst und dass die Leitungen (13, 13a-d) der Maschine in den Führungen (11, 12, 14) der Hilfsvorrichtung angeordnet sind.

2. System nach Anspruch 1,
**dadurch gekennzeichnet,**
**dass** das mehrteilige Bodenblech (5) wenigstens ein erstes Blech (5a) und ein zweites Blech (5b) umfasst, welche lösbar miteinander verbunden, insbesondere verschraubt sind.

3. System nach Anspruch 1 oder 2,
**dadurch gekennzeichnet,**
**dass** das mehrteilige Bodenblech (5) eine mehrteilige, flüssigkeitsdichte Wanne (7) bildet und wenigstens ein erstes Blech (5a) und ein zweites Blech (5b) umfasst, welche jeweils als flüssigkeitsdichte Teilwanne (7a, 7b) ausgebildet und flüssigkeitsdicht miteinander verbunden sind.

4. System nach einem der vorhergehenden Ansprüche,
**dadurch gekennzeichnet,**
**dass** als Aussparung (8) wenigstens ein Loch (8) im Bodenblech (5) vorhanden ist.

5. System nach einem der vorhergehenden Ansprüche,
**dadurch gekennzeichnet,**
**dass** wenigstens eine seitliche Aussparung (8) am Rand (6) des Bodenblechs (5) vorhanden ist.

6. System nach einem der vorhergehenden Ansprüche,
**dadurch gekennzeichnet,**
**dass** als Vertiefung (9) wenigstens eine tellerförmige Senke (9) im Bodenblech (5) vorhanden ist.

7. System nach einem der vorhergehenden Ansprüche,
**dadurch gekennzeichnet,**
**dass** sich wenigstens eine Führung (11) in der Horizontalen (H) erstreckt und dadurch für das Verlegen und Führen einer Leitung (13, 13a-d) in der Horizontalen unterstützend ausgebildet ist.

8. System nach einem der vorhergehenden Ansprüche,
**dadurch gekennzeichnet,**
**dass** sich wenigstens eine Führung (14) als Überführung (14) in einer Horizontalebene (16) oberhalb des Bodenblechs (5) erstreckt und dadurch für das Verlegen und Führen einer Leitung (13, 13a-d) über ein Hindernis (17), insbesondere eine weitere Leitung (13, 13a-d), unterstützend ausgebildet ist.

9. System nach Anspruch 8,
**dadurch gekennzeichnet,**
**dass** die Überführung (14) an einer auf der Bodenplatte (5) befestigten und sich vertikal erstreckenden Stütze (15) angeordnet ist.

10. System nach einem der vorhergehenden Ansprüche,
**dadurch gekennzeichnet,**
**dass** sich wenigstens eine Führung (12) in der Vertikalen (V) erstreckt und dadurch für das Verlegen einer Leitung (13, 13a-d) in der Vertikalen unterstützend ausgebildet ist.

11. System nach einem der vorhergehenden Ansprüche,
**dadurch gekennzeichnet,**
**dass** die Führungen (11, 12, 14) aus Blech geformt sind.

12. System nach einem der vorhergehenden Ansprüche,
**dadurch gekennzeichnet,**
**dass** die Führungen (11, 12, 13) als Führungen für Energieleitungen (13a), insbesondere Stromleitungen, Informationsleitungen (13b), insbesondere Daten- und/oder Steuerleitungen, Flüssigkeitsleitungen (13c), insbesondere Wasserleitungen und/oder Tintenleitungen, und/oder Gasleitungen (13d), insbesondere Druckluftleitungen, ausgebildet sind, wobei die Flüssigkeitsleitungen als Schläuche und/oder Rohre ausgebildet sind und/oder die Gasleitungen als Schläuche und/oder Rohre ausgebildet sind.

13. System nach einem der vorhergehenden Ansprüche,
**dadurch gekennzeichnet,**
**dass** die Maschine (1) mehrteilig ist und wenigstens ein Druckwerk (1a), insbesondere ein Tintendruckwerk, eine Galerie (1b) für einen Bediener und einen Maschinenschrank (1c) umfasst.

## Claims

1. System consisting of a machine processing printing material and an auxiliary device for installing the machine (1, 1a-c) on a floor (4), wherein the auxiliary device (2) comprises a multi-part base plate (5) with openings (8) or depressions (9) for adjustment feet (10, 10a-c) of the machine (1), wherein the auxiliary device is disposed on the floor (4) underneath the machine, and wherein the adjustment feet (10, 10a-c)of the machine are disposed in the openings (8) or depressions (9) of the auxiliary device,
**characterized**
**in that** the base plate (5) has guides (11, 12, 14) for lines (13, 13a-d) of the machine and in that the lines (13, 13a-d) of the machine are disposed in the guides (11, 12, 14) of the auxiliary device.

2. System according to claim 1,
**characterized**
**in that** the multi-part (5) base plate comprises at least a first plate (5a) and a second plate (5b), which are detachably connected to one another, in particular screwed together.

3. System according to claim 1 or 2,
**characterized**
**in that** the multi-part base plate (5) forms a multi-part trough (7) impermeable to liquids and comprises at least a first plate (5a) and a second plate (5b), each one of which is formed as a partial trough (7a, 7b) impermeable to liquids and which are connected to one another in a way to be impermeable to liquids.

4. System according to any one of the preceding claims,
**characterized**
**in that** at least one hole (8) is provided in the base plate (5) as an opening (8).

5. System according to any one of the preceding claims,
**characterized**
**in that** at least one lateral opening (8) is provided at the margin (6) of the base plate (5).

6. System according to any one of the preceding claims,
**characterized**
**in that** at least one saucer-shaped dip (9) is provided in the base plate (5) as a depression (9).

7. System according to any one of the preceding claims,
**characterized**
**in that** at least one guide (11) extends in the horizontal direction (H) and is thus designed to assist in laying and guiding a line (13, 13a-d) in the horizontal direction.

8. System according to any one of the preceding claims,
**characterized**
**in that** at least one guide (14) extends in a horizontal plane (16) above the base plate (5) as a bridge and is thus designed to assist in laying and guiding a line (13, 13a-d) across an obstacle (17), in particular across a further line (13, 13a-d).

9. System according to claim 8,
**characterized**
**in that** the bridge (14) is disposed on a support (15) which is fixed to the base plate (5) and extends in a vertical direction.

10. System according to any one of the preceding claims,
**characterized**
**in that** at least one guide (12) extends in the vertical direction (V) and is thus designed to assist in laying a line (13, 13a-d) in a vertical direction.

11. System according to any one of the preceding claims,
**characterized**
**in that** the guides (11, 12, 14) are formed of a sheet metal.

12. System according to any one of the preceding claims,
**characterized**
**in that** the guides (11, 12, 13) are designed as guides for energy lines (13a), in particular power lines, information lines (13b), in particular data and/or control lines, liquid lines (13c), in particular water and/or ink lines, and/or as gas lines (13d), in particular compressed air lines, the liquid lines being designed as hoses and/or pipes and/or the gas lines being designed as hoses and/or pipes.

13. System according to any one of the preceding claims,
**characterized**
**in that** the machine (1) has multiple parts and comprises at least one printing unit (1a), in particular an ink printing unit, a platform (1b) for an operator, and a machine cabinet (1c).

## Revendications

1. Système composé d'une machine de traitement de supports d'impression et d'un dispositif auxiliaire pour l'installation de la machine (1, 1a-c) sur un sol (4), pour lequel le dispositif auxiliaire (2) comprend une tôle de fond (5) en plusieurs parties avec des évidements (8) ou des creux (9) pour les pieds de réglage (10, 1 0a-c) de la machine (1), le dispositif auxiliaire étant placé sous la machine et sur le sol (4), et les pieds réglables (10, 10a-c) de la machine étant agencés dans les évidements (8) ou les creux (9) du dispositif auxiliaire,
**caractérisé en ce**
**que** la tôle de fond (5) comprend des guides (11, 12, 14) pour les câbles/conduites (13, 13a-d) de la machine et que les câbles/conduites (13, 13a-d) de la machine sont placés dans les guides (11, 12, 14) du dispositif auxiliaire.

2. Système selon la revendication 1,
**caractérisé en ce**
**que** la plaque de fond en plusieurs parties (5) comprend au moins une première tôle (5a) et une deuxième tôle (5b), qui sont reliées l'une à l'autre de manière amovible, en particulier vissées ensemble.

3. Système selon la revendication 1 ou 2,
**caractérisé en ce**
**que** la tôle de fond (5) en plusieurs parties forme un bac (7) étanche aux liquides en plusieurs parties et comprend au moins une première tôle (5a) et une deuxième tôle (5b), qui constituent respectivement un bac partiel (7a, 7b) étanche aux liquides et sont reliées entre elles de manière étanche aux liquides.

4. Système selon l'une des revendications précédentes,
**caractérisé en ce**
**qu'**au moins un trou (8) est prévu dans la tôle de fond (5) en tant qu'évidement (8).

5. Système selon l'une des revendications précédentes,
**caractérisé en ce**
**qu'**au moins un évidement latéral (8) est prévu sur le bord (6) de la tôle de fond (5).

6. Système selon l'une des revendications précédentes,
**caractérisé en ce**
**qu'**au moins une cuvette en forme d'assiette (9) sert de creux (9) dans la tôle de fond (5).

7. Système selon l'une des revendications précédentes,
**caractérisé en ce**
**qu'**au moins un guide (11) est disposé dans le plan horizontal (H), en vue de faciliter la pose et le guidage d'un câble/d'une conduite (13, 13a-d) dans le plan horizontal.

8. Système selon l'une des revendications précédentes,
**caractérisé en ce**
**qu'**au moins un guide (14) sert de passage (14) dans un plan horizontal (16) au-dessus de la tôle de fond (5), en vue de faciliter la pose et le guidage d'un câble/d'une conduite (13, 13a-d) au-dessus d'un obstacle (17), notamment d'un autre câble/une autre conduite (13, 13a-d).

9. Système selon la revendication 8,
**caractérisé en ce**
**que** le passage supérieur (14) est monté sur un support (15) fixé à la tôle de fond (5) et est orienté verticalement.

10. Système selon l'une des revendications précédentes,
**caractérisé en ce**
**qu'**au moins un guide (12) est disposé selon un plan vertical (V), en vue de faciliter la pose d'un câble/une conduite (13, 13a-d) dans le plan vertical.

11. Système selon l'une des revendications précédentes,
**caractérisé en ce**
**que** les guides (11, 12, 14) sont fabriqués à partir de tôle.

12. Système selon l'une des revendications précédentes,
**caractérisé en ce**
**que** les guides (11, 12, 13) sont conçus comme guides pour des câbles/conduites véhiculant l'énergie (13a), notamment des câbles électriques, des câbles véhiculant des informations (13b), notamment des câbles de données et/ou de commande, des conduites de fluides (13c), en particulier des conduites d'eau et/ou d'encre, et/ou des conduites de gaz (13d), notamment des conduites d'air comprimé, les conduites de fluide étant conçues comme des tuyaux et/ou des tubes et/ou les conduites de gaz étant conçues comme des tuyaux et/ou des tubes.

13. Système selon l'une des revendications précédentes,
**caractérisé en ce**
**que** la machine (1) est en plusieurs parties et comprend au moins un groupe d'impression (1a), notamment un groupe d'impression à encre, une galerie (1b) pour un opérateur et une armoire de machine (1c).
